# EUROPÄISCHE PATENTSCHRIFT

(11) **EP 0 826 333 B1**
(45) Veröffentlichungstag und Bekanntmachung des Hinweises auf die Patenterteilung: **21.01.2004**
(21) Anmeldenummer: 97114952.1
(22) Anmeldetag: 29.08.1997
(51) Int. Cl.: A47L 11/19, A47L 11/282

(54) **Schrubbwalze für eine Schrubbmaschine**
Roller for a scrubbing machine
Rouleau pour machine à frotter

(30) Priorität: 30.08.1996 DE 19635146
(43) Veröffentlichungstag der Anmeldung: 04.03.1998
(73) Patentinhaber: Alfred Kärcher GmbH & Co. KG, 71364 Winnenden (DE)
(72) Erfinder: Moritsch, Erich, 73207 Plochingen (DE)
(74) Vertreter: Böhme, Ulrich, Dr. Dipl.-Phys.

(56) Entgegenhaltungen:
- DE-C- 558 498
- GB-A- 1 391 404
- US-A- 1 570 127

## Beschreibung

Die Erfindung betrifft eine Schrubbwalze für eine Schrubbmaschine, die um eine Drehachse drehbar angetrieben an der fahrbaren Schrubbmaschine lagerbar ist, mit einer Lagerwelle und mit einem drehfest mit dieser verbundenen Walzenkörper aus einem formstabilisierten Fasergewirr.

Derartige Schrubbwalzen werden verwendet zum Polieren von Hartflächen, und es ist bekannt, als polierendes Material sogenannte formstabilisierte Fasergewirre zu verwenden. Darunter versteht man lockere Wirrlagen von Fasern, meistens Kunststoff-Fasern, die auf verschiedene Weise in der jeweiligen lockeren Wirrlage untereinander verbunden sind, so daß die Fasern in der Wirrlage festgelegt werden. Diese Verbindung kann beispielsweise erfolgen durch Wärmebehandlung und sich daraus ergebende Verschweißung, durch Beschichtung der Fasern mit anderen Kunststoffen, die sich dann miteinander verbinden, also durch Verklebung oder auch teilweise durch die wirre Anordnung der Fasern selbst. Derartige Wirrlagen haben sich als Polierkörper bewährt, allerdings führt die relativ lockere Konsistenz dieser Fasergewirre dazu, daß sich Schwierigkeiten bei der Lagerung ergeben.

Bei bisher bekannten Schrubbwalzen hat man daher die Fasergewirrkörper in spezielle Halterungen gefaßt, beispielsweise in Naben aus Metall, die die Walzenkörper auch stirnseitig abgedeckt und zwischen sich aufgenommen haben. Es ergeben sich dadurch relativ aufwendige Herstellungsverfahren für die Walzenkörper, außerdem wird deren Gewicht gesteigert.

Eine Spänetragwalze deren Durchbrechung nach dem Einbau eingedrückt wird, ist aus DE 558 498 C bekannt.

Es ist Aufgabe der Erfindung, eine Schrubbwalze der gattungsgemäßen Art so zu verbessern, daß der Aufbau wesentlich vereinfacht wird.

Diese Aufgabe wird bei einer Schrubbwalze der eingangs beschriebenen Art erfindungsgemäß gemäß den Merkmalen des Anspruchs 1 gelöst.

Es hat sich überraschenderweise herausgestellt, daß das formstabilisierte Fasergewirr in der Lage ist, ohne irgendwelche zusätzliche Hilfskonstruktionen die Drehmomente von einer Lagerwelle aufzunehmen, wenn zwischen der Lagerwelle einerseits und dem Walzenkörper aus einem formstabilisierten Fasergewirr andererseits eine formschlüssige Verbindung hergestellt wird, bei der die Lagerwelle mit einem unrunden Querschnitt eine komplementäre Durchbrechung im Walzenkörper vollständig ausfüllt. Trotz der Flexibilität eines solchen Walzenkörpers ergibt sich eine genügende Festigkeit einer solchen Schrubbwalze, da das Material sich zwar geringfügig verformen, nicht aber vollständig ausweichen kann. Damit wird es möglich, einen Walzenkörper zu verwenden, der ausschließlich aus einem formstabilisierten Fasergewirr besteht ohne die Notwendigkeit, eine zusätzliche Nabe oder eine ähnliche Hilfskonstruktion zu verwenden.

Besonders günstig ist es, wenn die Lagerwelle einen im Querschnitt kreisförmigen Kern mit radial abstehenden Leisten aufweist und wenn die zentrale Durchbrechung dementsprechend einen kreisförmigen Innenbereich und radial abstehende Schlitze umfaßt. Durch eine solche Ausgestaltung erfährt der Walzenkörper aus dem formstabilisierten Fasergewirr nicht nur eine zuverlässige Drehverbindung, sondern auch eine Stabilisierung, da der Kern und auch die abstehenden, in die Schlitze eintauchenden Leisten wie ein Skelett wirken.

Es kann vorgesehen sein, daß die Lagerwelle selbst hohl ausgebildet und formschlüssig mit einer in sie eingeschobenen, an der Schrubbmaschine antreibbar gelagerten Antriebswelle verbunden ist. Dadurch ist es möglich, die Lagerwelle in axialer Richtung von der Antriebswelle abzuziehen, so daß diese abgezogene Schrubbwalze dann außerhalb der Schrubbmaschine umgerüstet werden kann, beispielsweise durch Abziehen des Walzenkörpers von der Lagerwelle und durch Aufstecken eines neuen Walzenkörpers.

Bei einer besonders bevorzugten Ausführungsform ist vorgesehen, daß der Walzenkörper aus einer Vielzahl von scheibenförmigen Einzelelementen aufgebaut ist, die jeweils nur aus einem formstabilisierten Fasergewirr bestehen und eine entsprechende zentrale Durchbrechung aufweisen. Eine solche Ausgestaltung hat den Vorteil, daß diese scheibenförmigen Einzelelemente über die Länge der Lagerwelle unterschiedlich gewählt werden können, das heißt es ist möglich, die Poliereigenschaften über die Länge des Walzenkörpers individuell zu gestalten. Außerdem können mögliche unterschiedliche Abnutzungen über die Länge des Walzenkörpers ausgeglichen werden, indem Einzelelemente einfach ausgetauscht werden. Dieser Austausch ist in einfachster Weise dadurch möglich, daß die scheibenförmigen Einzelelemente nacheinander in axialer Richtung auf die Lagerwelle aufgeschoben werden.

Bei diesen scheibenförmigen Einzelelementen ist es besonders vorteilhaft, wenn sie als Stanzteile aus einem plattenförmigen Fasergewirr hergestellt sind. Es ist sehr einfach, aus einem plattenförmig vorliegenden Fasergewirr durch Stanzen sowohl die Außenkontur als auch die Kontur der zentralen Durchbrechung in einem Arbeitsgang zu erhalten, eine weitere Bearbeitung eines solchen Einzelelements ist nicht mehr nötig, es kann dann in dieser ausgestanzten Form direkt auf die Lagerwelle aufgeschoben werden. Dies erleichtert die Herstellung erheblich.

Bei einer bevorzugten Ausführungsform ist vorgesehen, daß sich Teile der Lagerwelle in radialer Richtung mindestens bis zum halben Radius des Walzenkörpers erstrecken. Dadurch wird die Mitnehmefunktion und auch die Stabilisierungsfunktion der Lagerwelle verbessert, trotz der Verformbarkeit und Zusammendrückbarkeit des Fasergewirrmaterials erhält man dadurch trotzdem eine stabile Schrubbwalze, die an ihrer Außenfläche die gewünschte Verformbarkeit aufweist, die eine optimale Anlage an der zu reinigenden Fläche garantiert.

Die nachfolgende Beschreibung von bevorzugten Ausführungsformen der Erfindung dient im Zusammenhang mit der Zeichnung der näheren Erläuterung. Es zeigen:
- Figur 1:: eine schematische Ansicht einer Schrubbmaschine;
- Figur 2:: eine Schnittansicht längs Linie 2-2 in Figur 1;
- Figur 3:: eine Schnittansicht längs Linie 3-3 in Figur 2 und
- Figur 4:: eine perspektivische Ansicht eines scheibenförmigen Einzelelements einer Schrubbwalze.

Die in Figur 1 dargestellte Schrubbmaschine ist stark vereinfacht und weist nur die Elemente auf, die grundsätzlich notwendig sind, um eine Hartfläche mit einer Schrubbwalze zu bearbeiten.

Diese Schrubbmaschine 1 umfaßt ein Gehäuse 2 mit Rädern 3 an seinem hinteren Ende und einer Schrubbwalze 4 am vorderen Ende. Diese Schrubbwalze 4 ist um eine horizontale Achse drehbar am Gehäuse 2 gelagert und wird durch einen geeigneten Antrieb in Drehung versetzt, beispielsweise durch den in der Zeichnung dargestellten Elektromotor 5. Ein solcher Antrieb kann auch durch die Fahrbewegung der Schrubbmaschine selbst erzeugt werden, die Schrubbmaschine 1 kann mit Hilfe eines Handgriffs 6 über die zu reinigenden Fläche gefahren werden, wobei das Gehäuse 2 einerseits durch die Räder 3 und andererseits durch die Schrubbwalze 4 getragen wird.

Die Schrubbwalze 4 ist auf einer Antriebswelle 7 gehalten, die ihrerseits drehbar im Gehäuse 2 gelagert ist und im dargestellten Ausführungsbeispiel drehfest mit einer Seilscheibe 8 verbunden ist. Über diese Seilscheibe 8 läuft ein Treibriemen 9, der über eine entsprechende Seilscheibe 10 am Elektromotor 5 geführt ist.

Die Antriebswelle 7 hat im dargestellten Ausführungsbeispiel einen sechseckigen Querschnitt mit an den Einzelflächen radial abstehenden Leisten 11, und dieser Querschnitt entspricht vollständig dem Innenquerschnitt einer hohlen Lagerwelle 12, die in axialer Richtung auf die Antriebswelle 7 aufgeschoben wird.

Diese Lagerwelle 12 bildet einen Teil der Schrubbwalze 4, außenseitig hat sie einen kreisförmigen Querschnitt mit radial abstehenden Leisten 13, so daß sich ein im wesentlichen sternförmiger Querschnitt ergibt.

Auf diese Lagerwelle 12 sind in axialer Richtung eine Vielzahl von scheibenförmigen Einzelelementen 14 aufgeschoben, die eine zentrale Durchbrechung 15 aufweisen mit einem Querschnitt, der dem Außenquerschnitt der Lagerwelle 12 komplementär ist, das heißt, die Durchbrechung weist einen zentralen kreisförmigen Teil 16 und radial davon abgehende Schlitze 17 auf, in die die Leisten 13 eintreten.

Die scheibenförmigen Einzelelemente 14 bestehen aus einem formstabilisierten Fasergewirr, das heißt aus einer Vielzahl von in Wirrlage miteinander verschlungenen Fasern, die Hohlräume zwischen sich einschließen und die an den Berührungsstellen zumindest teilweise verbunden sind, so daß eine Stabilisierung dieser Wirrlage erreicht wird. Derartiges Material ist in einfacher Weise in Form von Platten herstellbar, und die scheibenförmigen Einzelelemente 14 werden aus solchen Platten durch einen Stanzvorgang hergestellt, bei dem die Außenkontur und die Kontur der zentralen Durchbrechung 15 ausgebildet werden.

Eine Vielzahl derartiger Einzelelemente 14 sind auf die Lagerwelle 12 aufgeschoben, so daß sie stirnseitig dicht aneinander anliegen und gemeinsam einen durchgehenden Walzenkörper 18 bilden, der die gesamte Lagerwelle 12 außenseitig umgibt. Zur axialen Festlegung der scheibenförmigen Einzelelemente 14 können Sprengringe 19 verwendet werden, die in Umfangsnuten 20 an den Enden der Lagerwelle 12 eingesetzt werden. So ist es ohne weiteres möglich, nach Lösen eines solchen Sprengrings 19 die scheibenförmigen Einzelelemente 14 wieder von der Lagerwelle 12 abzuschieben und entweder in anderer Reihenfolge erneut aufzuschieben oder auszuwechseln. In dem dargestellten Ausführungsbeispiel ist der Walzenkörper 18 aus einer Vielzahl von scheibenförmigen Einzelelementen 14 ausgebildet, grundsätzlich wäre es aber auch möglich, diesen Walzenkörper 18 als durchgehende zylindrische Walze auszubilden oder ihn aus zwei oder mehr Walzen zusammenzusetzen, daß heißt mit anderen Worten, die Höhe der scheibenförmige Einzelelemente 14 kann über einen großen Bereich variieren bis zur maximalen Länge der Lagerwelle 12.

Wie sich insbesondere aus den Figuren 3 und 4 ergibt, ist der Durchmesser der zentralen Durchbrechung 15 relativ groß, er kann beispielsweise im kreisförmigen Teil 16 40 bis 50% des Radius der scheibenförmigen Einzelelemente 14 betragen, die Schlitze 17 können sich in radialer Richtung noch weiter erstrecken, so daß sie beispielsweise in einem Abstand vom Mittelpunkt der Durchbrechung 15 enden, der bis zu 70% des Radius des Einzelelements 14 beträgt. Dadurch wird die Drehmitnahme verbessert, außerdem ergibt sich dadurch eine skelettartige Versteifung des Walzenkörpers 18, der selbst ausschließlich aus dem formstabilen Fasergewirr besteht und damit im gewissen Umfange flexibel und zusammendrückbar bleibt.

## Patentansprüche

1. Schrubbwalze für eine Schrubbmaschine, die um eine Drehachse drehbar angetrieben an der fahrbaren Schrubbmaschine lagerbar ist, mit einer Lagerwelle und mit einem drehfest mit dieser verbundenen Walzenkörper aus einem formstabilisierten Fasergewirr, wobei die Lagerwelle (12) einen unrunden Querschnitt hat und wobei der Walzenkörper(18) eine unmittelbar im Fasergewirr angeordnete zentrale Durchbrechung (15) zur Verbindung aufweist, die bereits im Herstellungs zustand des Walzenkörpers (18) komplementär zum Querschnitt der Lagerwelle (12) ausgebildet ist.

2. Schrubbwalze nach Anspruch 1, **dadurch gekennzeichnet, daß** die Lagerwelle (12) einen im Querschnitt kreisförmigen Kern mit radial abstehenden Leisten (13) aufweist und daß die zentrale Durchbrechung (15) dementsprechend einen kreisförmigen Innenbereich (16) und radial abstehende Schlitze (17) umfaßt.

3. Schrubbwalze nach Anspruch 1 oder 2, **dadurch gekennzeichnet, daß** die Lagerwelle (12) hohl ausgebildet und formschlüssig mit einer in sie eingeschobenen, an der Schrubbmaschine (1) antreibbar gelagerten Antriebswelle (7) verbunden ist.

4. Schrubbwalze nach einem der voranstehenden Ansprüche, **dadurch gekennzeichnet, daß** der Walzenkörper (18) aus einer Vielzahl von scheibenförmigen Einzelelementen (14) aufgebaut ist, die jeweils nur aus einem formstabilen Fasergewirr bestehen und eine entsprechende zentrale Durchbrechung (15) aufweisen.

5. Schrubbwalze nach Anspruch 4, **dadurch gekennzeichnet, daß** die scheibenförmigen Einzelelemente (14) als Stanzteile aus einem plattenförmigen Fasergewirr hergestellt sind.

6. Schrubbwalze nach einem der voranstehenden Ansprüche, **dadurch gekennzeichnet, daß** sich Teile der Lagerwelle (12) in radialer Richtung mindestens bis zum halben Radius des Walzenkörpers (18) erstrecken.

## Claims

1. A scrubbing roller for a scrubbing machine, which can be mounted on the movable scrubbing machine such that it is rotatably driven about an axis of rotation, having a bearing shaft and having a roller body, which is connected to said bearing shaft in torsion-resistant manner and comprises a dimensionally stabilised fibre jumble, the bearing shaft (12) having a non-circular cross-section and the roller body (18) having a central opening (15) arranged directly in the fibre jumble for connection purposes, said opening having already been constructed to complement the cross-section of the bearing shaft (12) in the manufactured state of the roller body (18).

2. A scrubbing roller according to Claim 1, **characterised in that** the bearing shaft (12) has a core which is circular in cross-section and has radially protruding strips (13), and **in that** the central opening (15) correspondingly comprises a circular inner region (16) and radially extending slots (17).

3. A scrubbing roller according to Claim 1 or 2, **characterised in that** the bearing shaft (12) is of a hollow construction and is connected with form fit to a drive shaft (7), which is pushed into said bearing shaft and is driveably mounted on the scrubbing machine (1).

4. A scrubbing roller according to one of the preceding claims, **characterised in that** the roller body (18) is composed of a plurality of disc-shaped individual elements (14) which each comprise only one dimensionally stable fibre jumble and have a corresponding central opening (15).

5. A scrubbing roller according to Claim 4, **characterised in that** the disc-shaped individual elements (14) are manufactured as punched parts from a plate-shaped fibre jumble.

6. A scrubbing roller according to one of the preceding claims, **characterised in that** parts of the bearing shaft (12) extend to at least half the radius of the roller body (18) in the radial direction.

## Revendications

1. Rouleau frotteur pour une machine à frotter, lequel est entraîné en rotation autour d'un axe de rotation et peut être monté sur la machine à frotter mobile, comportant un arbre de palier et un corps de rouleau relié solidaire en rotation avec celui-ci et constitué par un enchevêtrement de fibres de forme stable, l'arbre de palier (12) ayant une section transversale non ronde, et le corps de rouleau (18) présentant pour la liaison une percée centrale ménagée directement dans l'enchevêtrement de fibres, laquelle est déjà réalisée à la fabrication du corps de rouleau (18) de façon complémentaire à la section transversale de l'arbre de palier (12).

2. Rouleau frotteur selon la revendication 1, **caractérisé en ce que** l'arbre de palier (12) présente un noyau de section transversale circulaire avec des barrettes (13) faisant saillie radialement et **en ce que** la percée centrale (15) comprend de manière correspondante une région intérieure (16) circulaire et des fentes (17) faisant saillie radialement.

3. Rouleau frotteur selon l'une ou l'autre des revendications 1 et 2, **caractérisé en ce que** l'arbre de palier (12) est réalisé creux et est relié par coopération de formes avec un arbre d'entraînement (7) enfoncé dans celui-ci et monté sur la machine à frotter (1) de manière à pouvoir être entraîné.

4. Rouleau frotteur selon l'une des revendications précédentes, **caractérisé en ce que** le corps de rouleau (18) est formé par une multitude d'éléments individuels (14) en forme de disques qui sont chacun constitués par un enchevêtrement de fibres de forme stable et qui présentent une percée centrale (15) correspondante.

5. Rouleau frotteur selon la revendication 4, **caractérisé en ce que** les éléments individuels (14) en forme de disques sont réalisés à titre de pièces estampées à partir d'un enchevêtrement en forme de plaque.

6. Rouleau frotteur selon l'une des revendications précédentes, **caractérisé en ce que** des parties de l'arbre de palier (12) s'étendent en direction radiale au moins jusqu'à la moitié du rayon du corps de rouleau (18).
